# EUROPÄISCHE PATENTSCHRIFT

(11) **EP 2 097 141 B1**
(45) Veröffentlichungstag und Bekanntmachung des Hinweises auf die Patenterteilung: **03.04.2013**
(21) Anmeldenummer: 08700960.1
(22) Anmeldetag: 02.01.2008
(51) Int. Cl.: A62B 35/00

(54) **AUFFANGGURTE MIT FEMORALIS VENENPROTEKTION**
SAFETY HARNESSES WITH PROTECTION FOR THE FEMORAL VEIN
HARNAIS DE PROTECTION DE LA VEINE FÉMORALE

(30) Priorität: 02.01.2007 DE 102007001017
(43) Veröffentlichungstag der Anmeldung: 09.09.2009
(73) Patentinhaber: EINHAUS, Marco, 82234 Wessling (DE)
(72) Erfinder: EINHAUS, Marco, 82234 Wessling (DE)
(74) Vertreter: Dilg, Haeusler, Schindelmann Patentanwaltsgesellschaft mbH
(86) Internationale Anmeldenummer: PCT/EP2008/000002
(87) Internationale Veröffentlichungsnummer: WO 2008/080997

(56) Entgegenhaltungen:
- EP-A- 1 344 552
- FR-A- 2 649 618
- US-A- 3 757 893
- US-A- 4 512 437
- US-A- 4 850 554
- US-A- 5 544 363

## Beschreibung

### Gebiet der Erfindung

Die vorliegende Erfindung betrifft Persönliche Schutzausrüstung gegen Absturz, darüber hinaus alle Gurte mit Halte- u. Hängefunktion, umfassend Auffanggurte mit femoralis Venenprotection zur Verlängerung der Hängezeit bis zum Eintritt des Hängetraumas.

### Hintergrund der Erfindung

Ein Auffanggurt ist beispielsweise aus der US 2005/0045420 A1 bekannt. Bei dem vorbekannten Auffanggurt ist an den Beingurten jeweils ein die Leistenzone verschiebbares Polsterkissen angeordnet. Mit den Polsterkissen soll die Verletzungsgefahr verringert werden, die herrührt von einem auf die Leistenzone einwirkenden Fangstoß. Zur besseren Anpassung an die Leistenzone ist das vorbekannte Polsterkissen mittig mit einem Filmscharnier ausgerüstet.

### Kurzzusammenfassung der Erfindung

Es mag einen Bedarf geben einen verbesserten Auffanggurt zur Verfügung zu stellen, insbesondere einem, welcher den Blutfluss im Leistenbereich weniger beeinflusst.

Dieser Bedarf mag durch den Auffanggurt mit den Merkmalen gemäß dem unabhängigen Patentanspruch gedeckt werden. Weitere Ausgestaltungen sind in den abhängigen Ansprüchen angegeben.

Mit dem erfindungsgemäßen Auffanggurt mag folgenes Problem der Auffanggurte des Standes der Technik verringert werden. Fällt eine Person mit handelsüblichen Auffanggurten in die Sicherung so erleidet Sie /Er nach bisherigen medizinischen Erkenntnissen in etwa 20 min. einen orthostatischen Schock, dem so genannten "Hängetrauma".

Die erfindungsgemäßen Auffanggurte können beispielsweise
in den folgenden Bereichen eingesetzt werden: - Bau, Montage, medizinischer u. medizintechnischer, Fallschirm, Bergbau, Sportklettern, Klettern, Silobefahranlagen, Rettung, Bergung (z.B. Seil- Bahnanlagen) oder Weltraumtechnik und Weltschutzanzüge.

Durch die neuartige Gestaltung eines Auffanggurtes mit femoralis Venenprotection kann die, für die Rettung so wichtige, Hängezeit deutlich verlängert werden.

Die neuartige Gestaltung des Auffanggurtes zeichnet sich dadurch aus, dass zumindest einer der Beingurte eine Aussparung aufweist, die derart angeordnet ist die Vena femoralis zumindest teilweise freizuhalten.

Der Auffanggurt wird im Bereich des Beckens durch zwei Beingurtpolster je Seite aus kompressiblem Material so positioniert, dass eine Beeinträchtigung des Blutdurchflusses der Vena femoralis im Leistenbereich von extern vermieden wird. Die Polster können aus identischem oder unterschiedlichem Material ausgeführt sein.

Aufgrund der Anatomie des Menschen liegt die Vena femoralis im mittleren Leistenbereich ca. 100 - 200 mm, je nach Beinumfang, von der Spina iliaca anterior superior entfernt. Eine ergonomische Polsterung muss demnach die Gurtkräfte so über die spinae (Darmbeinstachel) und die tuber (Sitzbeinhöcker) ableiten, dass ein möglichst freier Rückfluss zum Herzen auch im Hängezustand möglich ist. Dazu kann die > 30 mm dicke Beinpolsterung im Bereich der Vena fernoralis auf einer Länge von ca. 50 - 150 mm unterbrochen werden. Insbesondere weist die Beinpolsterung eine Dicke von 30mm, vorzugsweise 40mm, besonders bevorzugt 35mm auf. Der Fachmann wird je nach Material, Anwendungsbereich und Beinumfang die bestgeeignete Materialdicke auswählen. D. h. es muss sicher gestellt sein, dass von der Vena femoralis ausgehend in beide Richtungen mindestens 50 mm keine Komprimierung stattfinden sollte.

Durch die so entstehende Entlastung im Leistenbereich wird ein nur wenig verminderter venöser Blutrückfluss ermöglicht, der zur wesentlichen Verlängerung der Hängezeit beiträgt und somit die Mortalitätsrate vor der Rettung verringert. Ein orthostatischer Schock tritt nach dem hier vorgestellten Produkt / Vorrichtung wesentlich zeitverzögert ein.

### Kurzbeschreibung der Figuren

Fig. 1 zeigt ein exemplarisches Ausführungsbeispiel eines erfindungsgemäßen Beingurtes.
Fig. 2 zeigt ein weiteres exemplarisches Ausführungsbeispiel eines erfindungsgemäßen Auffanggurtes mit Beingurt und Brustgurt.
Fig. 3 zeigt ein Foto eines exemplarischen Ausführungsbeispiels.

### Detaillierte Beschreibung

Fig. 1 zeigt eine schematische Darstellung eines Ausführungsbeispiels eines erfindungsgemäßen Beingurts. Insbesondere zeigt Fig. 1 eine schematische Darstellung eines menschlichen Körpers mit inneren Organen und dem dazugehörigen Venensystem, wobei die Bezugszeichen 7, 8, 9, 22, 23, 24, 25, 26, 27, 28, 31, 32, 33 und 34 verschiedene Organe, Venen und Arterien zeigen. Hierbei bezeichnet das Bezugszeichen 9 die Vena Femoralis. Der Auffanggurt für den menschlichen Körper, welcher Auffanggurt in Fig. 1 als schraffierte Flächen 1 und 2 dargestellt ist, weist zwei Beingurte für zwei menschliche Beine auf, wobei zumindest einer der Beingurte eine Aussparung aufweist, die derart angeordnet ist, die Vena femoralis zumindest teilweise freizuhalten. Um dies zu verdeutlichen ist in der Fig. 1 das rechte Bein mit einem Beingurt 1 eines herkömmlichen Auffanggurtes dargestellt, wohingegen das linke Bein mit einem Beingurt 2 gemäß einem Ausführungsbeispiel der Erfindung versehen ist. Hierbei ist zu sehen, dass der rechte Beingurt (herkömmlicher Bauart) die Oberschenkelvene 9 abdrückt, wohingegen der linke erfindungsgemäße Beingurt die Oberschenkelvene nicht abdrückt.

Fig. 2 zeigt eine schematische Darstellung eines weiteren Ausführungsbeispiels eines erfindungsgemäßen Auffanggurtes mit Beingurt und Brustgurt. Der prinzipielle Unterschied zu dem in Fig. 1 dargestellten Ausführungsbeispiel besteht darin, dass der Auffanggurt zusätzlich einen Brustgurt 3 aufweist.

Fig. 3 zeigt ein Foto eines Auffanggurtes, bei welchen am rechten Bein eine Aussparung zu erkennen ist, welche durch zwei Beinpolster gebildet wird. Ein Abstand zwischen diesen beiden Beinpolster bewirkt, dass zwischen ihnen die Aussparung ausgebildet wird, welche ein Abdrücken der Oberschenkelvene verhindert oder zumindest die Gefahr des Abdrückens verringert.

## Patentansprüche

1. Auffanggurt für einen menschlichen Körper aufweisend zwei Beingurte (1,2) für zwei menschliche Beine, wobei zumindest einer der Beingurte (1,2) eine Aussparung aufweist, die derart angeordnet ist, die Vena fernoralis zumindest teilweise freizuhalten, wobei eine Polsterung im Bereich der Vena femoralis auf einer Länge von 50 mm - 150 mm unterbrochen ist zur Bildung der Aussparung, wobei die Aussparung zwischen zwei Beinpolstern der Polsterung ausgebildet ist, wobei eine Materialdicke der Polsterung derart ausgewählt ist, dass von der Vena femoralis ausgehend in beide Richtungen mindestens 50 mm keine Komprimierung stattfindet.

2. Auffanggurt nach Anspruch 1, wobei beide Beingurte die Aussparung aufweisen.

3. Auffanggurt nach Anspruch 1 oder 2, bei der die Polsterung aus Schaumstoff besteht.

4. Auffanggurt nach einem der Ansprüche 1 bis 3, bei der die Polsterung aus Kunststoff besteht.

5. Auffanggurt nach einem der Ansprüche 1 bis 4, wobei die Aussparung derart eingerichtet ist, einen Blutfluss durch die Vena femoralis selbst dann aufrecht zu erhalten, wenn der menschliche Körper in den Auffanggurt fällt.

6. Auffanggurt nach einem der Ansprüche 1 bis 5, wobei die Aussparung zumindest teilweise mit Gelmaterial ausgefüllt ist.

7. Medizinischer Hängegurt, welcher einen Auffanggurt nach einem der Ansprüche 1 bis 6 aufweist.

8. Verwendung eines Auffanggurts nach einem der Ansprüche 1 bis 6 bei Fallschirmsprunggurten, Sportklettergurten, Silobefahrgurten, Rettungsgurten und/oder bei Gurten in der Weltraumtechnik oder bei Weltraumanzügen.

9. Verwendung eines Auffanggurtes nach einem der Ansprüche 1 bis 8 zum Verlängern der Hängezeit vor Eintritt des orthostatischen Schocks und des Hängetraumas.

## Claims

1. A safety harness for a human body, comprising two leg harnesses (1, 2) for two human legs, wherein at least one of the leg harnesses (1, 2) comprises a recess arranged in such a manner that the Vena femoralis is kept at least partially free, wherein a pad is interrupted in the region of the Vena femoralis over a length of 50 mm - 150 mm to form the recess, wherein the recess is formed between two leg pads of the pad, wherein a material thickness is chosen in such a manner that no compression occurs starting from the Vena femoralis in both directions for at least 50 mm.

2. The safety harness according to claim 1, wherein both leg harnesses comprise the recess.

3. The safety harness according to claim 1 or 2, wherein the pad consists of rubber foam.

4. The safety harness according to any one of the claims 1 to 3, wherein the pad consists of plastic.

5. The safety harness according to any one of the claims 1 to 4, wherein the recess is configured in such a manner to maintain a blood flow through the Vena femoralis even when the human body falls into the safety harness.

6. The safety harness according to any one of the claims 1 to 5, wherein the recess is at least partially filled with a gel material.

7. Medical hanging harness comprising a safety harness according to any one of the claims 1 to 6.

8. Use of a safety harness according to any one of the claims 1 to 6 at parachute harnesses, sports climbing harnesses, silo inspection harnesses, rescue harnesses and/or harnesses in aerospace technology or at aerospace suits.

9. Use of a safety harness according to any one of the claims 1 to 8, for increasing the hanging time before occurrence of orthostatic shock and suspension trauma.

## Revendications

1. Harnais de sécurité pour un corps humain, présentant deux sangles de jambe (1, 2) pour deux jambes humaines, dans lequel au moins l'une des sangles de jambe (1, 2) présente un évidement qui est disposé de façon à préserver au moins partiellement la veine fémorale, un rembourrage étant interrompu dans la zone de la veine fémorale sur une longueur de 50 mm à 150 mm pour former l'évidement, l'évidement étant formé entre deux matelassages de jambe du rembourrage, une épaisseur de matériau du rembourrage étant conçue de telle sorte qu'il n'y ait pas de compression à partir de la veine fémorale dans les deux direction sur au moins 50 mm.

2. Harnais de sécurité selon la revendication 1, dans lequel les deux sangles de jambes présentent l'évidement.

3. Harnais de sécurité selon la revendication 1 ou 2, dans lequel le rembourrage est en mousse.

4. Harnais de sécurité selon l'une des revendications 1 à 3, dans lequel le rembourrage est en matière synthétique.

5. Harnais de sécurité selon l'une des revendications 1 à 4, dans lequel l'évidement est disposé de telle sorte qu'un flux sanguin dans la veine fémorale soit maintenu même si le corps humain dans le harnais de sécurité tombe.

6. Harnais de sécurité selon l'une des revendications 1 à 5, dans lequel l'évidement est rempli au moins partiellement d'un matériau en gel.

7. Harnais médical qui présente un harnais de sécurité selon l'une des revendications 1 à 6.

8. Utilisation d'un harnais de sécurité selon l'une des revendications 1 à 6, dans les harnais de parachutisme, les harnais de sports d'escalade, les harnais de descente dans un silo, les harnais de sauvetage et/ou les harnais de la technique aérospatiale ou pour les combinaisons aérospatiales.

9. Utilisation d'un harnais de sécurité selon l'une des revendications 1 à 8, pour prolonger la durée de suspension avant la survenue du choc orthostatique par suspension et du traumatisme de suspension.
